# EUROPÄISCHE PATENTSCHRIFT

(11) **EP 1 551 556 B1**
(45) Veröffentlichungstag und Bekanntmachung des Hinweises auf die Patenterteilung: **25.05.2011**
(21) Anmeldenummer: 03755562.0
(22) Anmeldetag: 26.09.2003
(51) Int. Cl.: E03C 1/084

(54) **SANITÄRES EINBAUTEIL**
COMPONENT INCORPORATED IN A PLUMBING SYSTEM
PIECE INCORPOREE DANS UNE INSTALLATION SANITAIRE

(30) Priorität: 04.10.2002 DE 10246334
(43) Veröffentlichungstag der Anmeldung: 13.07.2005
(62) Teilanmeldung aus: 06024864.8
(73) Patentinhaber: Neoperl GmbH, 79379 Müllheim (DE)
(72) Erfinder: GRETHER, Hermann, 79379 Müllheim (DE)
(74) Vertreter: Maucher, Wolfgang
(86) Internationale Anmeldenummer: PCT/EP2003/010727
(87) Internationale Veröffentlichungsnummer: WO 2004/033108

(56) Entgegenhaltungen:
- DE-A- 10 027 987
- DE-A- 10 149 335
- DE-U- 29 704 286
- US-A- 6 152 182

## Beschreibung

Die Erfindung betrifft ein sanitäres Einbauteil, das im Inneren eines Einbau-Gehäuses eine Strahlreguliereinrichtung hat, welche Strahlreguliereinrichtung zumindest ein, in das Einbau-Gehäuse einsetzbares Einsetzteil aufweist, das quer zur Durchströmrichtung orientierte Stege hat, die zwischen sich Durchtrittsöffnungen begrenzen.

Aus der DE 100 27 987 A1 ist bereits ein Strahlregler mit einem Strahlregler-Gehäuse bekannt, in dessen Gehäuseinneren eine Strahlreguliereinrichtung vorgesehen ist, die mehrere in Durchströmrichtung nacheinander in das Strählreglergehäuse einsetzbare Einsetzteile hat. Diese Einsetzteile weisen jeweils einen äußeren Trägerring auf, der innenseitig mit etwa parallel verlaufenden, zueinander beabstandeten Stegen verbunden ist. Die Stege begrenzen jeweils über den Durchtrittsquerschnitt verlaufende, unidirektional begrenzte Durchtrittsöffnungen, wobei die Durchtrittsöffnungen benachbarter Einsetzteile in Umfangsrichtung des Einbau-Gehäuses versetzt zueinander angeordnet sind. Mit Hilfe der im vorbekannten Strahlregler vorgesehenen Einsetzteile können komplexe, die Strömungsgeschwindigkeit stark abbremsende und einen perlend-weichen Wasserstrahl formende maschenartige oder kaskadenförmige Strukturen gebildet werden, wobei die mit geringem Aufwand auch mittels herkömmlicher Fertigungstechniken herstellbaren Einsetzteile nicht zu einer unerwünschten Verkalkung neigen. Um eine wirksame Geschwindigkeitsabsenkung des zuströmenden Wassers zu erreichen, empfiehlt es sich, die Stege jedes Einsetzteiles mit möglichst geringem Abstand zueinander anzuordnen. Wird dieser Abstand zwischen den Stegen eines Einsetzteiles jedoch zu gering bemessen, besteht die Gefahr, dass die im Leitungsnetz mitströmenden Schmutzpartikel nicht zwischen den Stegen hindurchrutschen und die Funktion des vorbekannten Strahlreglers daher zunehmend beeinträchtigen können.

Aus US-A-6,152,182 ist ein Einbauteil gemäß Oberbegriff des Anspruchs 1 bekannt. Insbesondere zeigt dieses Dokument eine Stegstruktur als Strahlreguliereinrichtung.

Es besteht daher insbesondere die Aufgabe, ein kostengünstig herstellbares und funktionssicheres sanitäres Einbauteil der eingangs erwähnten Art zu schaffen, das bestmögliche Strahlreguliereigenschaften auch auf vergleichsweise kleiner Querschnittsfläche erlaubt.

Die Aufgabe wird mit den technischen Merkmalen im kennzeichnenden Teil des unabhängigen Anspruchs 1 gelöst.

Das erfindungsgemäße Einbauteil weist im Inneren seines Einbau-Gehäuses eine Strahlreguliereinrichtung auf, die zumindest ein, in das Einbau-Gehäuse einsetzbares Einsetzteil hat. Dieses wenigstens eine Einsetzteil weist quer zur Durchströmrichtung orientierte Stege auf, die erfindungsgemäß gitter- oder netzartig, sich an Kreuzungsknoten kreuzend, angeordnet sind. Durch diese gitter- oder netzartige Struktur kann das zumindest eine Einsetzteil auch auf einer vergleichsweise kleinen Querschnittsfläche eine Vielzahl von Stegen aufweisen, die den zuströmenden Wasserstrom in eine Vielzahl von Einzelstrahlen aufteilen. Somit kann auch bei hohen Durchflussleistungen auf einer vergleichsweise kleinen Querschnittsfläche mit geringem Herstellungsaufwand eine wirkungsvolle Durchmischung und Strahlregulierung erreicht werden. Auch bei einer Vielzahl von Stegen lassen sich diese gitter- oder netzartig so zueinander anordnen, dass die Durchtrittsöffnungen dennoch ausreichend groß sind, um im Flüssigkeitsstrom mitgeführte Schmutzpartikel passieren zu lassen.

Die Erfindung sieht noch vor, dass der Strahlreguliereinrichtung zuströmseitig eine Strahlzerlegeeinrichtung zum Zerlegen des zuströmenden Flüssigkeitsstromes in eine Vielzahl von Einzelstrahlen vorgeschaltet ist und dass wenigstens ein Einsetzteil der Strahlreguliereinrichtung relativ zur Strahlzerlegeeinrichtung so angeordnet ist, dass die Einzelstrahlen auf Kreuzungsknoten des wenigstens einen Einsetzteiles auftreffen. Eine Abbremsung der zuströmenden Flüssigkeit und eine Aufteilung der in die Strahlreguliereinrichtung einströmenden Einzelstrahlen läßt sich besonders wirkungsvoll erreichen, wenn die Einzelstrahlen auf Kreuzungsknoten des wenigstens einen Einsetzteiles auftreffen.

Die Strahlzerlegeeinrichtung des erfindungsgemäßen Einbauteiles kann beispielsweise als Prallplatte ausgestaltet sein. Eine übermäßige Geräuschentwicklung wird jedoch vermieden, wenn die Strahlzerlegeeinrichtung als Lochplatte ausgestaltet ist.

Um die Aufteilung der Einzelstrahlen noch zusätzlich zu erhöhen und um die Strahlreguliereigenschaften auch auf kleiner Querschnittsfläche noch zusätzlich zu verbessern, ist es vorteilhaft, wenn zumindest zwei benachbarte Einsetzteile mit gitter- oder netzartig angeordneten Stegen vorgesehen sind. Auch diese Einsetzteile haben an Kreuzungsknoten kreuzende Stege, welche den zuströmenden Wasserstrom in eine Vielzahl von Einzelstrahlen aufteilen. An den Kreuzungsknoten der Einsetzteile wird jeder einzelne Wasserstrahl nochmals derart wirkungsvoll in mehrere Einzelstrahlen unterteilt, dass auch bei hohen Durchflussleistungen auf einer vergleichsweise kleinen Querschnittsfläche eine wirkungsvolle Durchmischung und Strahlregulierung erreicht werden kann. Das erfindungsgemäße Einbauteil zeichnet sich daher durch bestmögliche Strahlreguliereigenschaften auch auf kleinster Querschnittsfläche aus.

Dabei sieht eine Ausführungsform gemäß der Erfindung vor, dass die Stege und die Kreuzungsknoten der zumindest zwei benachbarten Einsetzteile miteinander fluchten. Ein besonderer Vorteil einer solchen Ausführungsform ist, dass zumindest zwei Einsetzteile baugleich sein können.

Bei einer anderen weiterbildenden Ausführungsform gemäß der Erfindung, die sich durch eine besonders wirkungsvolle Aufteilung der Wasserstrahlen auf kleinstem Raum auszeichnet, ist vorgesehen, dass den Durchtrittsöffnungen eines Einsetzteiles die Kreuzungsknoten des benachbarten Einsetzteiles in Strömungsrichtung nachgeschaltet sind.

Eine einfache und mit geringem Aufwand herstellbare Ausführungsform gemäß der Erfindung sieht vor, dass zumindest ein zuström- und/oder ein abströmseitiges Einsetzteil gitterförmig ausgestaltet ist und zwei, sich kreuzende Schare paralleler Gitterstege aufweist. Zusätzlich oder stattdessen kann ein zuström- und/oder ein abströmseitiges Einsetzteil eine Schar radialer Stege haben, die sich an den Kreuzungsknoten mit einer Schar konzentrischer und ringförmig umlaufender Stege kreuzen. Nach einem weiteren Vorschlag gemäß der Erfindung ist vorgesehen, dass zumindest ein zuström- und/oder ein abströmseitiges Einsetzteil sich sternförmig oder netzartig kreuzende Stege hat.

Eine auch in axialer Richtung platzsparende Ausgestaltung des erfindungsgemäßen Einbauteiles sieht vor, dass die Stege zumindest eines Einsetzteiles in einer quer zur Durchströmrichtung orientierten Ebene angeordnet und die Einsetzteile insbesondere plattenförmig ausgestaltet sind.

Um die in der Strahlreguliereinrichtung erzeugten Einzelstrahlen ausströmseitig wieder zu einem homogenen, nicht-spritzenden Gesamtstrahl zu vereinen, ist es vorteilhaft, wenn der Strahlreguliereinrichtung abströmseitig ein Strömungsgleichrichter nachgeschaltet ist, der Durchlassöffnungen aufweist, deren Öffnungsbreite kleiner als die Höhe in Durchströmrichtung ist. Dabei ist es besonders zweckmäßig, wenn der Strömungsgleichrichter am Austrittsende des Einbau-Gehäuses angeordnet ist.

Der Strömungsgleichrichter kann einstückig mit dem Einbau-Gehäuse verbunden oder als separates Einsetzteil in das Einbau-Gehäuse einsetzbar sein. Während ein als separates Einsetzteil in das Einbau-Gehäuse einsetzbarer Strömungsgleichrichter den modularen Aufbau des erfindungsgemäßen Einbauteiles noch zusätzlich unterstützt, kann ein einstückig mit dem Einbau-Gehäuse verbundener Strömungsgleichrichter auch als abströmseitige Vandalismussicherung des Einbauteiles dienen.

Auch der Strömungsgleichrichter des erfindungsgemäßen Einbauteiles kann in seiner Ausgestaltung an den Anwendungsfall und den Einsatzzweck angepasst werden. So ist beispielsweise vorgesehen, dass der Strömungsgleichrichter rechteckige, kreissegmentförmige oder wabenförmige Durchlassöffnungen hat.

Möglich ist aber auch, dass der Strömungsgleichrichter und/oder die Strahlreguliereinrichtung zumindest ein Metallsieb aufweisen.

Das erfindungsgemäße Einbauteil ist in einer bevorzugten Ausführungsform als Strahlregler ausgebildet.

Bei einem als Strahlregler ausgestalteten Einbauteil sieht eine Weiterbildung gemäß der Erfindung vor, dass das Einbau-Gehäuse in zumindest zwei Gehäuseteile unterteilt ist, dass die Gehäuseteile miteinander verbindbar sind und dass ein zuströmseitiges Gehäuseteil mit der Strahlzerlegeeinrichtung fest und unlösbar verbunden ist.

Bei dieser Ausführungsform ist das Einbau-Gehäuse in zumindest zwei Gehäuseteile und somit wenigstens in ein zuströmseitiges sowie ein abströmseitiges Gehäuseteil unterteilt. Von diesen Gehäuseteilen ist ein zuströmseitiges Gehäuseteil fest und unlösbar mit der Strahlzerlegeeinrichtung verbunden. Da auch eine vergleichsweise empfindliche Strahlzerlegeeinrichtung an ihrem Umfangsrand sicher, fest und geschützt mit dem Gehäuseteil verbunden ist, ist auch bei heißen Wassertemperaturen und hohen Wasserdrücken keine wesentliche funktionsbeeinträchtigende Verformung der Strahlzerlegeeinrichtung zu erwarten. Da die Strahlzerlegeeinrichtung an der Gehäuseinnenwand fest und unlösbar gehalten ist und da dort ein Ringflansch als Auflager für die Strahlzerlegeeinrichtung nicht mehr erforderlich ist, kann der Strahlregler auch bei hohen Durchflussleistungen mit einem vergleichsweise kleinen Gehäusedurchmesser ausgestaltet werden, wie er beim vorbekannten Stand der Technik nur bei Strahlreglern mit geringer Durchflussleistung möglich war. Durch die mit dem Einbau-Gehäuse fest verbundene Strahlzerlegeeinrichtung erfährt das Einbau-Gehäuse eine radiale Aussteifung, die das hülsenförmige Einbau-Gehäuse auch insgesamt bruch- und formstabiler macht. Während bei vorbekannten Strahlreglern, bei denen eine separate Lochplatte als Strahlzerlegeeinrichtung in das Außengehäuse montiert wurde, stets Dichtprobleme zwischen Lochplatte und hülsenförmigem Außengehäuse auftraten, bietet der erfindungsgemäße Strahlregler den wesentlichen Vorteil, dass diese Dichtprobleme aufgrund der Einteiligkeit zwischen Strahlzerlegeeinrichtung und zuströmseitigem Gehäuseteil nicht entstehen. Da das Einbau-Gehäuse aus zumindest zwei miteinander verbindbaren Gehäuseteilen besteht, kann dennoch die der Strahlzerlegeeinrichtung in Strömungsrichtung nachgeschaltete Strahlreguliereinrichtung und gegebenenfalls weitere erforderliche Funktionseinheiten in das Einbau-Gehäuse eingesetzt werden. Das als Strahlregler ausgebildete erfindungsgemäße Einbauteil zeichnet sich daher durch eine hohe Formstabilität bei gleichzeitig geringem Herstellungsaufwand aus.

Sofern eine starke oder weniger starke Abbremsung der Wasserströmung im erfindungsgemäßen Einbauteil gewünscht wird, ist eine Anpassung des Einbauteiles durch Austausch der Strahlreguliereinrichtung sowie der ihr nachgeschalteten Funktionseinheiten möglich. Eine bevorzugte Ausführungsform gemäß der Erfindung sieht daher vor, dass dem aus zumindest zwei miteinander verbindbaren Gehäuseteilen bestehenden Einbau-Gehäuse wenigstens zwei, wahlweise in das Einbau-Gehäuse einsetzbare Strahlreguliereinrichtungen zugeordnet sind.

Das zuströmseitige Gehäuseteil des als Strahlregler ausgestalteten Einbauteiles kann mit geringem Aufwand als einstückiges Kunststoff-Spritzgußteil hergestellt werden, wenn die Strahlzerlegeeinrichtung mit dem ihm zugeordneten Gehäuseteil einstückig verbunden ist.

Der mit der Herstellung des Einbauteiles verbundene Aufwand wird noch zusätzlich reduziert, wenn das Einbau-Gehäuse zwei Gehäuseteile hat, die in einer quer zur Zuströmrichtung orientierten Trennebene miteinander verbindbar sind.

Die Gehäuseteile des erfindungsgemäßen Einbauteiles lassen sich besonders einfach und bequem miteinander verbinden, wenn diese Gehäuseteile des Einbau-Gehäuses lösbar miteinander verrastbar sind. Stattdessen ist es aber auch möglich, zumindest zwei Gehäuseteile beispielsweise durch eine Kleb- oder Schweißverbindung fest miteinander zu verbinden.

Eine bevorzugte Ausführungsform gemäß der Erfindung sieht vor, dass ein abströmseitiges Gehäuseteil hülsenförmig ausgestaltet ist und dass in dieses Gehäuseteil wenigstens ein Einsetzteil der Strahlreguliereinrichtung einsetzbar ist. Dabei ist es vorteilhaft, wenn das wenigstens eine Einsetzteil in das der Strahlreguliereinrichtung zugeordnete Gehäuseteil von dessen Zuströmseite aus bis zu einem Einsteckanschlag oder einem Auflager einsetzbar ist.

Um das erfindungsgemäße Einbauteil auch bei Verwendung des gleichen Einbau-Gehäuses leicht an die unterschiedlichen Anforderungen anpassen zu können, können diesem Einbau-Gehäuse mehrere, wahlweise in das Einbau-Gehäuse einsetzbare Strahlreguliereinrichtungen zugeordnet sein. Zusätzlich oder stattdessen ist es möglich, dass die Strahlreguliereinrichtung des Strahlreglers modular aufgebaut ist und ihr mehrere wahlweise miteinander kombinierbare Einsetzteile zugeordnet sind.

Eine bevorzugte Ausführungsform gemäß der Erfindung sieht vor, dass das auslaufseitige Gehäuseteil zumindest im Bereich der Wasseraustrittsöffnung eine weiche und/oder wasserabstoßende Oberfläche aufweist. Der Vorteil dieser Ausführungsform besteht in der Verkalkungsfreiheit im Bereich ihrer Wasseraustrittsöffnung. Darüber hinaus läßt sich insbesondere eine weiche Oberfläche durch manuelles Abstreifen eventueller Anlagerungen leicht reinigen.

Aus den gleichen Gründen kann es vorteilhaft sein, wenn zusätzlich oder stattdessen das auslaufseitige Gehäuseteil zumindest im Bereich der Wasseraustrittsöffnung aus einem elastischen Material hergestellt ist. Dabei sind vorzugsweise Gummi, Silikon, thermoplastische Elastomere oder andere gummielastische Materialien zu verwenden.

Um die einfache Herstellbarkeit des erfindungsgemäßen Strahlreglers auch im Bereich seines auslaufseitigen Gehäuseteiles zu begünstigen, ist es vorteilhaft, wenn das auslaufseitige Gehäuseteil im wesentlichen aus einem elastischen Material und/oder einem Material mit weicher beziehungsweise wasserabstoßender Oberfläche hergestellt ist.

Damit auch ein aus gummielastischem Material hergestelltes Gehäuseteil in sich ausreichend stabil ist und beispielsweise auch durch eine Rastverbindung an dem benachbarten Gehäuseteil befestigt werden kann, ist es vorteilhaft, wenn das auslaufseitige Gehäuseteil durch in Umfangsrichtung vorzugsweise gleichmäßig verteilte Längsstege ausgesteift ist.

Dabei sieht eine bevorzugte Ausführungsform gemäß der Erfindung vor, dass die Längsstege zumindest im Bereich der Austrittsöffnung vorgesehen sind.

Eine besonders vorteilhafte Weiterbildung gemäß der Erfindung sieht vor, dass das auslaufseitige Gehäuseteil im Bereich der Wasseraustrittsöffnung mindestens eine Einschnürung oder dergleichen Verengung seines Durchflussquerschnittes aufweist. Diese Einschnürung oder dergleichen Verengung des Durchflussquerschnittes hat auf den ausströmenden Wasserstrahl und dessen Strahlbild eine kalibrierende Wirkung. Die Verengung des Durchflussquerschnittes ist im Bereich der Wasseraustrittsöffnung und somit in einem Bereich vorgesehen, der eventuellen Störkonturen in Strömungsrichtung nachgeschaltet ist. Durch die Kalibrierung des Wasserstrahls wird ein homogenes und nicht-spritzendes Strahlbild wesentlich begünstigt.

Um die Herstellung des erfindungsgemäßen Strahlreglers noch zusätzlich zu vereinfachen ist es vorteilhaft, wenn das auslaufseitige Gehäuseteil mit dem zuströmseitig benachbarten Gehäuseteil vorzugsweise über eine insbesondere umlaufende Rastverbindung verbindbar ist.

Weitere Merkmale der Erfindung ergeben sich aus der folgenden Beschreibung erfindungsgemäßer Ausführungsbeispiele in Verbindung mit den Ansprüchen sowie der Zeichnung.

Es zeigt:
- Fig. 1: ein als Strahlregler ausgestaltetes sanitäres Einbau- teil in einem Längsschnitt, das eine zuströmseitige Strahlzerlegeeinrichtung aufweist, der in Durchström- richtung eine Strahlreguliereinrichtung nachgeschal- tet ist, die mehrere voneinander beabstandete Ein- setzteile hat, wobei ein Strömungsgleichrichter die abströmseitige Stirnseite dieses Strahlreglers bil- det,
- Fig. 2: ein Einsetzteil der Strahlreguliereinrichtung in einer Draufsicht (Fig. 2a) und in einem Längsschnitt (Fig. 2b), wobei das Einsetzteil sich an Kreuzungs- knoten gitterförmig kreuzende Stege hat,
- Fig. 3: ein mit Figur 2 vergleichbares Einsetzteil in einer Draufsicht (Fig. 3a) und in einem Längsschnitt (Fig. 3b),
- Fig. 4: die zur Strahlreguliereinrichtung miteinander kombi- nierten Einsetzteile aus Figur 2 und 3 in einer Draufsicht,
- Fig. 5 ein: Einsetzteil in einer Draufsicht (Fig. 5a) und in einem Längsschnitt (Fig. 5b), das zwei Gruppen sich an Kreuzungsknoten kreuzender Stege hat, wobei eine Gruppe konzentrisch umlaufende Stege aufweist, wäh- rend eine zweite Gruppe aus radialen Stegen besteht,
- Fig. 6: ein Einsetzteil in einer Draufsicht (Fig. 6a) und in einem Längsschnitt (Fig. 6b), welches Einsetzteil an Kreuzungsknoten netzartig miteinander verknüpfte Stege hat,
- Fig. 7: ein mit Figur 5 vergleichbares Einsetzteil in einer Draufsicht (Fig. 7a) und in einem Längsschnitt (Fig. 7b),
- Fig. 8: die zur Strahlreguliereinrichtung miteinander kombi- nierten Einsetzteile aus Figur 5 und 7 in einer Draufsicht,
- Fig. 9: einen in das Gehäuse des Einbauteiles einsetzbaren
- Fig. 10: Strömungsgleichrichter mit wabenartigen Durchström- öffnungen in einer Draufsicht (Fig. 9a) und in einem Längsschnitt (Fig. 9b), einen mit Figur 9 funktionell vergleichbaren Strö- mungsgleichrichter in einer Draufsicht (Fig. 10a) und in einem Längsschnitt (Fig. 10b) wobei der Strömungs- gleichrichter kreissegmentförmige Durchströmöffnungen hat,
- Fig. 11: ein siebartiges Einsetzteil, dessen Stege durch ein Metallsieb gebildet sind, wobei das Einsetzteil zu- sätzlich zu den oder statt der in den Figuren 2, 3, 5, 6 und 7 dargestellten Einsetzteile und/oder zu- sätzlich zu den oder statt der in den Figuren 9 und 10 gezeigten Strömungsgleichrichter in das Einbau-Ge- häuse einsetzbar ist, in einer Draufsicht (Fig. 11a) und in einem Längsschnitt (Fig. 11b),
- Fig. 12: ein mit Figur 11 funktionell vergleichbares Einsetz- teil in einer Draufsicht (Fig. 12a) und in einem Längsschnitt (Fig. 12b), wobei das Einsetzteil - ähn- lich wie in Figur 11 - hier ein quer zur Durchström- richtung orientiertes Metallsieb aufweist,
- Fig. 13: zwei baugleiche Einsetzteile einer Strahlregulierein- richtung in einer Draufsicht, wobei die Stege und die Kreuzungsknoten dieser benachbarten Einsetzteile mit- einander fluchten,
- Fig. 14: einen, in einem Auslaufmundstück befindlichen Strahl- regler in einem Teil-Längsschnitt, dessen unteres hülsenförmiges Gehäuseteil aus einem elastischen Ma- terial hergestellt ist, und
- Fig. 15: einen Strahlregler, ähnlich dem aus Figur 1, dessen Strahlzerlegeeinrichtung hier als Prallplatte ausge- staltet ist.

In Figur 1 ist ein sanitäres Einbauteil dargestellt, das in das Auslaufmundstück einer sanitären Auslaufarmatur einsetzbar ist. Das Einsetzteil ist hier als Strahlregler 1 ausgebildet, der zur Erzeugung eines homogenen, perlend-weichen und nicht-spritzenden Wasserstrahls dient. Der Strahlregler 1 hat dazu eine Strahlzerlegeeinrichtung 2, die beispielsweise als Prallplatte ausgebildet sein kann, aber vorzugsweise - wie hier - als Lochplatte ausgestaltet ist und den zufließenden Wasserstrom in eine Vielzahl von Einzelstrahlen aufteilt. Die Lochplatte 2 hat dazu eine entsprechende Anzahl von Durchflusslöchern 3, die sich zumindest auf einem zuströmseitigen Lochabschnitt in Strömungsrichtung vorzugsweise konisch verjüngen. Damit nicht Schmutzpartikel in das Einbauteil 1 eindringen und dort zu Funktionsstörungen führen können, ist zuströmseitig ein Vorsatzsieb 17 vorgesehen.

Der durch die Lochplatte 2 gebildeten Strahlzerlegeeinrichtung ist eine Strahlreguliereinrichtung 4 in Strömungsrichtung nachgeschaltet. Diese Strahlreguliereinrichtung 4 soll die von der Strahlzerlegeeinrichtung 2 kommenden Einzelstrahlen stark abbremsen, in weitere Einzelstrahlen aufteilen und erforderlichenfalls eine Luftzumischung begünstigen, um letztendlich einen perlenden-weichen Wasserstrahl zu erzielen. Die Strahlreguliereinrichtung 4 weist dazu zwei Einsetzteile 5a, 5b auf, die mit Abstand zueinander in das Einbau-Gehäuse 6 einsetzbar sind.

In Figur 1 ist erkennbar, dass das Einbau-Gehäuse 6 zweiteilig ausgestaltet ist und zwei lösbar miteinander verrastbare Gehäuseteile 7, 8 hat. Dabei ist das zuströmseitige Gehäuseteil 7 mit der Lochplatte 2 einstückig und damit sowohl fest als auch unlösbar verbunden. Diese Gehäuseteile 7, 8 sind in einer quer zur Zuströmrichtung orientierten Trennebene lösbar miteinander verbunden. Da auch eine vergleichsweise dünne Lochplatte 2 an ihrem Umfangsrand sicher und fest mit dem Gehäuseteil 7 verbunden ist, ist auch bei heißen Wassertemperaturen und hohen Wasserdrücken keine wesentliche funktionsbeeinträchtigende Verformung der Lochplatte 2 zu erwarten. Da die Lochplatte 2 an der Gehäuseinnenwand fest und unlösbar gehalten ist und da dort ein Ringflansch als Auflager für die Lochplatte nicht erforderlich ist, kann der Strahlregler 1 auch bei hohen Durchflussleistungen mit einem vergleichsweise kleinen Gehäusedurchmesser ausgestaltet werden, wie er beim vorbekannten Stand der Technik nur bei Strahlreglern mit geringer Durchlflußleistung möglich war. Durch die mit dem Einbau-Gehäuse 6 fest verbundenen Lochplatte 2 erfährt das Einbau-Gehäuse 6 eine radiale Aussteifung, die das hülsenförmige Einbau-Gehäuse 6 auch insgesamt bruch- und formstabiler macht. Da das Einbau-Gehäuse aus zumindest zwei lösbar miteinander verbindbaren Gehäuseteilen 7, 8 besteht, kann dennoch die der Lochplatte 2 in Strömungsrichtung nachgeschaltete Strahlreguliereinrichtung 4 und gegebenenfalls weitere erforderliche Funktionseinheiten in das Einbau-Gehäuse 6 eingesetzt werden. Der Strahlregler 1 zeichnet sich daher durch eine hohe Formstabilität bei gleichzeitig geringem Herstellungsaufwand aus. Der Strahlregler 1 kann auch bei hohen Durchflussleistungen mit einem vergleichsweise geringen Gehäusedurchmesser ausgestaltet werden. Sofern unterschiedliche Durchflussleistungen eine entsprechende Anpassung des Strahlreglers 1 erfordern, ist dies durch Austausch der der Lochplatte 2 nachgeschalteten Strahlreguliereinrichtungen und dergleichen Funktionseinheiten möglich.

In Figur 1 ist erkennbar, dass das abströmseitige Gehäuseteil 8 hülsenförmig ausgestaltet ist und dass in dieses Gehäuseteil 8 die Einsetzteile 5a, 5b der Strahlreguliereinrichtung 4 bis zu einem Einsteckanschlag 9 einsetzbar sind. Aus einem Vergleich der Figuren 2 bis 8 und insbesondere aus den Figuren 4 und 8 wird deutlich, dass die Einsetzteile 5a, 5b jeweils sich an Kreuzungsknoten 10 kreuzende Stege 11 haben, wobei den Durchtrittsöffnungen 12 eines dieser Einsetzteile die Kreuzungsknoten 10 des benachbarten Einsetzteiles 5b in Strömungsrichtung nachgeschaltet sind, während gleichzeitig den Durchtrittsöffnungen 12 des abströmseitigen Einsetzteiles 5b die Kreuzungsknoten 10 des benachbarten zuströmseitigen Einsetzteiles 5a in Durchströmrichtung vorgeschaltet sind.

Der dem als Strahlregler ausgestalteten Einbauteil 1 zuströmende Wasserstrahl wird an jedem Kreuzungsknoten 10 des zuströmseitigen Einsetzteiles 5a in mehrere Einzelstrahlen aufgeteilt. Diese Einzelstrahlen werden an den Kreuzungsknoten 10 des in Strömungsrichtung nachgeschalteten Einsatzteiles 5b wiederum in eine Vielzahl weiterer Einzelstrahlen aufgeteilt. Die Strahlreguliereinrichtung 4 des Strahlreglers 1 zeichnet sich mit den kaskadenartig angeordneten Kreuzungsknoten 10 ihrer Einsetzteile 5a, 5b durch eine besonders wirkungsvolle Abbremsung des zuströmenden Wasserstrahls auch auf kleinster Querschnittsfläche aus.

Die Strahlreguliereinrichtung 4 des hier dargestellten Strahlreglers 1 ist modular aufgebaut; der Strahlreguliereinrichtung 4 sind mehrere wahlweise miteinander kombinierbare Einsetzteile 5 zugeordnet. So weisen die in den Figuren 2 und 3 dargestellten Einsetzteile 5a und 5b gitterförmige Stege 11 auf. Die Gitterstrukturen dieser Einsetzteile 5a, 5b sind etwa um 45° versetzt zueinander angeordnet, wobei das in Figur 3 dargestellte Einsetzteil 5b im Vergleich zum Einsetzteil 5a aus Figur 2 einen kleineren Gitterabstand hat. Durch Lageorientierungsein- oder -ausformungen 13 am äußeren Umfangsrand der Einsetzteile 5a, 5b, die mit in Längsrichtung orientierten, komplementär geformten Lageorientierungsaus- oder -einformungen am Gehäuseinnenumfang des Gehäuseteiles 8 zusammenwirken, wird stets eine lagegerechte Anordnung der Einsetzteile 5 zueinander im Einbau-Gehäuse 6 gewährleistet.

Während das in Figur 5 dargestellte zuströmseitige Einsetzteil 5c eine Schar radialer Stege 11' aufweist, die sich an den Kreuzungsknoten mit einer Schar konzentrisch und ringförmig umlaufender Stege 11'' kreuzen, hat das in Figur 6 gezeigte abströmseitige Einsetzteil 5d sternförmig oder netzartig kreuzende Stege 11. Die Stege 11 jedes plattenförmig ausgestalteten Einsetzteiles 5 sind in einer quer zur Durchströmrichtung orientierten Ebene angeordnet.

In Figur 1 ist erkennbar, dass der Strahlreguliereinrichtung 4 am Austrittsende des Einbau-Gehäuses 6 ein Strömungsgleichrichter 14 nachgeschaltet ist. Aus einem Vergleich der Figuren 9 und 10 wird deutlich, dass dieser Strömungsgleichrichter 14, bei dem die Öffnungsbreite der Durchlassöffnungen 15 kleiner als die Höhe in Durchströmrichtung ist, beispielsweise wabenförmige (Fig. 9) oder kreissegmentförmige (Fig. 10) Durchlassöffnungen 15 haben kann.

In den Figuren 11 und 12 sind hier als Strömungsgleichrichter dienende Einsätze dargestellt, die ein gitterförmiges Metallsieb aufweisen.

In Figur 13 ist gezeigt, dass die Strahlreguliereinrichtung 4 auch zwei benachbarte Einsetzteile 5a, 5b aufweisen kann, deren Stege 11 und Kreuzungsknoten 10 miteinander fluchten. Dabei wird aus Figur 13 deutlich, dass die Einsetzteile 5a, 5b einer solchen Strahlreguliereinrichtung 4 auch baugleich ausgestaltet sein können, wodurch sich der Herstellungsaufwand noch zusätzlich reduzieren lässt. Ebenso wie in den Figuren 4 und 8, ist auch in Figur 13 durch in Fettdruck ausgeführte Kreise angedeutet, dass die Durchflussöffnungen der Lochplatte 2 mit den Kreuzungsknoten 10 wenigstens eines, in Strömungsrichtung nachgeschalteten Einsetzteiles fluchten. Durch die in Figur 13 in Fettdruck ausgeführten Kreise ist der Auftreffpunkt der aus der Strahlzerlegeeinrichtung 2 kommenden Einzelstrahlen auf den Kreuzungsknoten 10 des Einsetzteiles 5a veranschaulicht.

In Figur 14 ist ein, in einem Auslaufmundstück 21 befindlicher Strahlregler 1 dargestellt, dessen hülsenförmiges Außengehäuse aus zwei lösbar miteinander verrastbaren Gehäuseteilen 7, 8 besteht. Dabei ist das zuströmseitige Gehäuseteil 7 mit der Lochplatte 2 einstückig und damit sowohl fest als auch unlösbar verbunden. Während das zuströmseitige Gehäuseteil 7 aus einem vergleichsweise festen Kunststoffmaterial besteht, ist das auslaufseitige Gehäuseteil 8 aus einem elastischen Material hergestellt und weist eine weiche und wasserabstoßende Oberfläche auf. Da das Gehäuseteil 8 somit auch im Bereich seiner Wasseraustrittsöffnung und somit im Bereich des dort vorgesehenen Strömungsgleichrichters 14 eine wasserabstoßende Oberfläche hat, zeichnet sich der in Figur 14 dargestellte Strahlregler 1 durch die Verkalkungsfreiheit des auslaufseitigen Strömungsgleichrichters 14 aus. Da das auslaufseitige Gehäuseteil 8 aus Gummi, Silikon oder einem thermoplastischen Elastomer hergestellt ist und somit eine elastische und weiche Oberfläche hat, können insbesondere am Strömungsgleichrichter 14 angelagerte Verkalkungen oder Schmutzpartikel leicht manuell abgelöst werden. Um die manuelle Reinigung des Strahlreglers 1 noch zusätzlich zu erleichtern, kann es vorteilhaft sein, wenn der Strahlregler 1 mit einem auslaufseitigen Teilbereich zumindest geringfügig über das Auslaufmundstück 21 vorsteht.

Wie aus Figur 14 deutlich wird, sind das zuströmseitige Gehäuseteil 7 und das auslaufseitige Gehäuseteil 8 durch eine Rastverbindung lösbar aneinander gehalten. Um zu verhindern, dass das auslaufseitige Gehäuseteil 8 axial vom zuströmseitigen Gehäuseteil 7 abgezogen werden kann, sind die Auflageschultern, an denen sich beide Gehäuseteile 7, 8 berühren, so ausgestaltet, dass genügend große Kräfte aufgenommen werden können. Darüber hinaus ist das auslaufseitige Gehäuseteil 8 durch radiale Längsstege 22 ausgesteift, die im Bereich des Strömungsgleichrichters 14 und somit im Bereich der Austrittsöffnung in Umfangsrichtung gleichmäßig verteilt angeordnet sind. Durch die am gummielastischen Gehäuseteil 8 vorgesehenen Längsstege 22, die sich sehr eng an die Innenkontur des Auslaufmundstückes 21 anlegen, wird verhindert, dass sich das gummielastische Gehäuseteil 8 ausweiten und somit vom Gehäuseteil 7 abgezogen werden kann. Ohnehin sind die durch den Wasserdruck entstehenden Axialkräfte auf das elastische Gehäuseteil 8 vergleichsweise gering, da der Wasserdruck an der als Strahlzerlegeeinrichtung 2 dienenden Lochplatte im Gehäuseteil 7 bereits nahezu vollständig abgebaut wird.

In Figur 14 ist erkennbar, dass das auslaufseitige Gehäuseteil 8 im Bereich der Wasseraustrittsöffnung eine Einschnürung 23 aufweist, die eine Verengung des Durchflussquerschnittes bewirkt. Durch diese Verengung des Durchflussquerschnittes wird eine Kalibrierung des ausströmenden Wasserstrahls und eine Homogenisierung des Strahlbildes erreicht. Die Einschnürung 23 ist im Bereich der Wasseraustrittsöffnung und somit in einem Bereich vorgesehen, der eventuellen Störkonturen in Strömungsrichtung nachgeschaltet ist. Durch die Kalibrierung des Wasserstrahls wird ein homogenes und nicht-spritzendes Strahlbild wesentlich begünstigt.

In Figur 15 ist ein mit Figur 1 vergleichbarer Strahlregler 1 dargestellt. Während der in Figur 1 gezeigte Strahlregler eine Lochplatte als Strahlzerlegeeinrichtung 2 aufweist, ist die Strahlzerlegeeinrichtung 2 des in Figur 15 dargestellten Strahlreglers als Prallplatte ausgebildet. Die Verwendung einer als Prallplatte ausgestalteten Strahlzerlegeeinrichtung bietet sich an, wenn die damit verbundene Geräuschentwicklung zugunsten einer besonderen wirksamen Abbremsung des zuströmenden Flüssigkeitsstromes vernachlässigt werden kann. Aus dem Teil-Längsschnitt in Figur 15 wird deutlich, dass der zuströmende Flüssigkeitsstrom auf einer Plattenebene 26 auftrifft, die quer zur Zuströmrichtung beziehungsweise Strahlregler-Längsachse angeordnet ist. Von dieser Plattenebene 26 aus fließt der Flüssigkeitsstrom in radialer Richtung zu Durchflussöffnungen 27, die an der um die Plattenebene 26 umlaufenden Umfangswandung vorgesehen sind. Der in den Durchflussöffnungen 27 in Einzelstrahlen aufgeteilte Flüssigkeitsstrom kann anschließend zur Strahlreguliereinrichtung 4 und/oder zum Strömungsgleichrichter 14 weiterfließen, die der Strahlzerlegeeinrichtung 2 in Strömungsrichtung nachgeschaltet sind.

Der in Figur 15 dargestellte Strahlregler weist ebenfalls ein Einbau-Gehäuse 6 auf, das in zwei lösbar miteinander verbindbare Gehäuseteile 7, 8 unterteilt ist. Während das zuströmseitige Gehäuseteil 7 mit der als Prallplatte ausgestalteten Strahlzerlegeeinrichtung 2 fest und unlösbar verbunden ist, sind in das hülsenförmige abströmseitige Gehäuseteil 8 zwei Einsetzteile eingesetzt, die beide wabenförmige Durchflussöffnungen haben. Während das vergleichsweise dünne und mit kleinen Durchflussöffnungen versehene zuströmseitige Einsetzteil 5 als Strahlreguliereinrichtung dient, bildet das demgegenüber dickere und mit großen Durchflussöffnungen versehene abströmseitige Einsetzteil einen Strömungsgleichrichter, der die Einzelstrahlen zu einem homogenen Gesamtstrahl formt. Dabei liegt das den Strömungsgleichrichter bildende abströmseitige Einsetzteil auf einem radialen Umfangsrand 28 des Gehäuseteiles 8 auf, während sich das zuströmseitige Einsetzteil 5 auf dem abströmseitigen Einsetzteil mit einem zentralen Abstandhalter 29 abstützt.

## Patentansprüche

1. Sanitäres Einbauteil (1), das im Inneren eines Einbau-Gehäuses (6) eine Strahlzerlegeeinrichtung zum Zerlegen des zuströmenden Flüssigkeitsstromes in eine Vielzahl von Einzelstrahlen und eine Strahlreguliereinrichtung hat, die der Strahlzerlegeeinrichtung abströmseitig nachgeschaltet ist, welche Strahlreguliereinrichtung (4) zumindest ein, in das Einbau-Gehäuse (6) einsetzbares Einsetzteil (5) aufweist, das quer zur Durchströmrichtung orientierte Stege (11) hat, die zwischen sich Durchtrittsöffnungen begrenzen, **dadurch gekennzeichnet, dass** die Stege (11) zumindest eines Einsetzteiles (5a, 5b, 5c, 5d, 5e) gitter- oder netzartig, sich an Kreuzungsknoten (10) kreuzend angeordnet sind und wobei wenigstens ein Einsetzteil (5a, 5c) der Strahlreguliereinrichtung (4) relativ zur Strahlzerlegeeinrichtung so angeordnet ist, dass die Einzelstrahlen auf Kreuzungsknoten (10) des wenigstens einen Einsetzteiles (5a, 5c) auftreffen.

2. Einbauteil nach Anspruch 1, **dadurch gekennzeichnet, dass** die Strahlzerlegeeinrichtung als Lochplatte (2) ausgestaltet ist.

3. Einbauteil nach Anspruch 1 oder 2, **dadurch gekennzeichnet, dass** zumindest zwei benachbarte Einsetzteile (5a, 5b, 5c, 5d, 5e) mit gitter- oder netzartige angeordneten Stegen (11) vorgesehen sind.

4. Einbauteil nach einem der Ansprüche 1 bis 3, **dadurch gekennzeichnet, dass** die Stege (11) und die Kreuzungskribten (10) der zumindest zwei benachbarten Einsetzteile (5a, 5b) miteinander fluchten.

5. Einbauteil nach einem der Ansprüche 1 bis 4, **dadurch gekennzeichnet, dass** zumindest zwei Einsetzteile (5a, 5b) baugleich sind.

6. Einbauteil nach einem der Ansprüche 1 bis 5, **dadurch gekennzeichnet, dass** den Durchtrittsöffnungen (12) eines dieser Einsetzteile (5a, 5c) die Kreuzungsknoten (10) des benachbarten Einsetzteiles (5b, 5e) in Strömungsrichtung nachgeschaltet sind.

7. Einbauteil nach einem der Ansprüche 1 bis 6, **dadurch gekennzeichnet, dass** zumindest ein zuström- und/oder ein abströmseitiges Einsetzteil (5) in einer vorzugsweise quer zur Durchströmrichtung orientierten Ebene angeordnet sind.

8. Einbauteil nach einem der Ansprüche 1 bis 7, **dadurch gekennzeichnet, dass** ein zuström- und/oder ein abströmseitiges Einsetzteil (5a, 5b) gitterförmig ausgestaltet ist und zwei sich kreuzende Schare paralleler Gitterstege (11) aufweist.

9. Einbauteil nach einem der Ansprüche 1 bis 8, **dadurch gekennzeichnet, dass** ein zuström- und/oder abströmseitiges Einsetzteil (5c, 5e) eine Schar radialer Stege (11') hat, die sich an den Kreuzungsknoten (10) mit einer Schar konzentrischer und ringförmig umlaufender Stege (11'') kreuzen.

10. Einbauteil nach einem der Ansprüche 1 bis 9, **dadurch gekennzeichnet, dass** ein zuström- und/oder
abströmseitiges Einsetzteil (5d) sich sternförmig oder netzartig kreuzende Stege (11) hat.

11. Einbauteil nach einem der Ansprüche 1 bis 10, **dadurch gekennzeichnet, dass** die Stege (11) zumindest eines Einsetzteiles (5) in einer quer zur Durchströmrichtung orientierten Ebene angeordnet sind.

12. Einbauteil nach einem der Ansprüche 1 bis 11, **dadurch gekennzeichnet, dass** die Einsetzteile (5) plattenförmig ausgestaltet sind.

13. Einbauteil nach einem der Ansprüche 1 bis 12, **dadurch gekennzeichnet, dass** der Strahlreguliereinrichtung (4) abströmseitig ein Strömungsgleichrichter (14) nachgeschaltet ist, der Durchlassöffnungen (15) aufweist, deren Öffnungsbreite kleiner als die Höhe in Durchströmrichtung ist.

14. Einbauteil nach Anspruch 13, **dadurch gekennzeichnet, dass** der Strömungsgleichrichter (14) am Austrittsende des Einbau-Gehäuses (6) angeordnet ist.

15. Einbauteil nach einem der Ansprüche 13 bis 14, **dadurch gekennzeichnet, dass** der Strömungsgleichrichter (14) einstückig mit dem Einbau-Gehäuse (6) verbunden oder als separates Einsetzteil in das Einbau-Gehäuse (6) einsetzbar ist.

16. Einbauteil nach einem der Ansprüche 13 bis 15, **dadurch gekennzeichnet, dass** der Strömungsgleichrichter (14) rechteckige, kreissegmentförmige oder wabenförmige Durchlassöffnungen (15) hat.

17. Einbauteil nach einem der Ansprüche 1 bis 16, **dadurch gekennzeichnet, dass** das Einbau-Gehäuse in zumindest zwei Gehäuseteile (7, 8) unterteilt ist, dass die Gehäuseteile (7, 8) vorzugsweise lösbar miteinander verbindbar sind und dass ein zuströmseitiges Gehäuseteil (7) mit der Lochplatte (2) fest und unlösbar verbunden ist.

18. Einbauteil nach Anspruch 17, **dadurch gekennzeichnet, dass** die Strahlzerlegeeinrichtung (2) mit dem ihr zugeordneten Gehäuseteil (7) einstückig verbunden ist.

19. Einbauteil nach einem der Ansprüche 17 bis 18, **dadurch gekennzeichnet, dass** das Einbau-Gehäuse (6) zwei Gehäuseteile (7, 8) hat, die in einer quer zur Zuströmrichtung orientierten Trennebene vorzugsweise lösbar miteinander verbindbar sind.

20. Einbauteil nach Anspruch 19, **dadurch gekennzeichnet, dass** die Gehäuseteile (7, 8) des Einbau-Gehäuses (6) lösbar miteinander verrastbar sind.

21. Einbauteil nach einem der Ansprüche 17 bis 20, **dadurch gekennzeichnet, dass** ein abströmseitiges Gehäuseteil (8) hülsenförmig ausgestaltet ist und dass in dieses Gehäuseteil (8) wenigstens ein Einsetzteil (5) der Strahlreguliereinrichtung (4) einsetzbar ist.

22. Einbauteil nach Anspruch 21 **dadurch gekennzeichnet, dass** das wenigstens eine Einsetzteil (5) in das der Strahlreguliereinrichtung (4) zugeordnete Gehäuseteil (8) von dessen Zuströmseite aus bis zu einem Einsteckanschlag (9) oder einem Auflager einsetzbar ist.

23. Einbauteil nach einem der Ansprüche 17 bis 22, **dadurch gekennzeichnet, dass** dem aus zumindest zwei miteinander verbindbaren Gehäuseteilen (7, 8) bestehenden Einbau-Gehäuse wenigstens zwei, wahlweise in das Einbau-Gehäuse einsetzbare Strahlreguliereinrichtungen zugeordnet sind.

24. Einbauteil nach einem der Ansprüche 1 bis 23, **dadurch gekennzeichnet, dass** die Strahlreguliereinrichtung und/oder der Strömungsgleichrichter zumindest ein Metallsieb aufweisen.

25. Einbauteil nach einem der Ansprüche 1 bis 24, **dadurch gekennzeichnet, dass** die Strahlreguliereinrichtung des Einbauteiles (1) modular aufgebaut ist und ihr mehrere wahlweise miteinander kombinierbare Einsetzteile (5a, 5b, 5c, 5e) zugeordnet sind.

26. Einbauteil nach einem der Ansprüche 3 bis 25, **dadurch gekennzeichnet, dass** die zumindest zwei Einsetzteile (5) mit Abstand hintereinander angeordnet sind.

27. Einbauteil nach einem der Ansprüche 17 bis 26, **dadurch gekennzeichnet, dass** das auslaufseitige Gehäuseteil (8) zumindest im Bereich der Wasseraustrittsöffnung eine weiche und/oder wasserabstoßende Wasseroberfläche aufweist.

28. Einbauteil nach einem der Ansprüche 17 bis 27, **dadurch gekennzeichnet, dass** das auslaufseitige Gehäuseteil (8) zumindest im Bereich der Wasseraustrittsöffnung aus einem elastischen Material hergestellt ist.

29. Einbauteil nach einem der Ansprüche 17 bis 28, **dadurch gekennzeichnet, dass** das auslaufseitige Gehäuseteil (8) im wesentlichen aus einem elastischen Material und/oder einem Material mit weicher beziehungsweise wasserabstoßender Oberfläche hergestellt ist.

30. Einbauteil nach einem der Ansprüche 17 bis 29, **dadurch gekennzeichnet, dass** das auslaufseitige Gehäuseteil (8) durch in Umfangsrichtung vorzugsweise gleichmäßig verteilte Längsstege (22) ausgesteift ist.

31. Einbauteil nach Anspruch 30, **dadurch gekennzeichnet, dass** die Längsstege (22) zumindest im Bereich der Austrittsöffnung vorgesehen sind.

32. Einbauteil nach einem der Ansprüche Y bis 31, **dadurch gekennzeichnet, dass** das auslaufseitige Gehäuseteil (8) im Bereich der Wasseraustrittsöffnung mindestens eine Einschnürung (23) oder dergleichen Verengung seines Durchflussquerschnittes aufweist.

33. . Einbauteil nach einem der Ansprüche 17 bis 32, **dadurch gekennzeichnet, dass** das auslaufseitige Gehäuseteil (8) mit dem zuströmseitig benachbarten Gehäuseteil .(7) vorzugsweise über eine insbesondere umlaufende Rastverbindung verbindbar ist.

## Claims

1. Plumbing fitting (1) which has, inside a fitting housing (6), a flow break-up device for breaking up the inflowing stream of liquid into a plurality of individual streams, and a flow regulating device provided downstream of the flow break-up device on the outflow side, said flow regulating device (4) comprising at least one insert (5) that can be inserted into the fitting housing (6), said insert (5) having webs oriented at right-angles to the direction of flow which define flow openings between them, **characterised in that** the webs (11) of at least one insert (5a, 5b, 5c, 5d, 5e) are arranged in a lattice or network, intersecting at intersection nodes (10), and at least one insert (5a, 5c) of the flow regulating device (4) is arranged relative to the flow break-up device such that the individual streams meet at intersection nodes (10) of the at least one insert (5a, 5c).

2. Fitting according to claim 1, **characterised in that** the flow break-up device is configured as a perforated plate (2).

3. Fitting according to claim 1 or 2, **characterised in that** at least two adjacent inserts (5a, 5b, 5c, 5d, 5e) are provided with webs (11) arranged in the form of a lattice or network.

4. Fitting according to one of claims 1 to 3, **characterised in that** the webs (11) and the intersection nodes (10) of the at least two adjacent inserts (5a, 5b) are aligned with one another.

5. Fitting according to one of claims 1 to 4, **characterised in that** at least two inserts (5a, 5b) are identical in construction.

6. Fitting according to one of claims 1 to 5, **characterised in that** the intersection nodes (10) of one of these inserts (5b, 5e) are arranged downstream of the flow openings (12) of the adjacent insert (5a, 5c) in the direction of flow.

7. Fitting according to one of claims 1 to 6, **characterised in that** at least one insert (5) on the inflow and/or outflow side is arranged in a plane that is preferably oriented at right-angles to the direction of flow.

8. Fitting according to one of claims 1 to 7, **characterised in that** an insert (5a, 5b) on the inflow and/or outflow side is of lattice-shaped configuration and comprises two intersecting sets of parallel lattice webs (11).

9. Fitting according to one of claims 1 to 8, **characterised in that** an insert (5c, 5e) on the Inflow and/or outflow side has a number of radial webs (11') which intersect at the intersection nodes (10) with a number of concentric and circumferentially extending webs (11'').

10. Fitting according to one of claims 1 to 9, **characterised in that** an insert (5d) on the inflow and/or outflow side has webs (11) intersecting in a star shape or network shape.

11. Fitting according to one of claims 1 to 10, **characterised in that** the webs (11) of at least one Insert (5) are arranged in a plane oriented at right-angles to the direction of flow.

12. Fitting according to one of claim 1 to 91, **characterised in that** the inserts (5) are of plate-shaped construction.

13. Fitting according to one of claims 1 to 12, **characterised in that** downstream of the flow regulating device (4) on the outflow side is provided a flow rectifier (14) which has flow openings (15) the width of which is less than their height in the direction of flow.

14. Fitting according to claim 13, **characterised in that** the flow rectifier (14) is mounted at the outlet end of the fitting housing (6).

15. Fitting according to one of claims 13 to 14, **characterised in that** the flow rectifier (14) is connected in one piece with the fitting housing (6) or can be inserted in the fitting housing (6) as a separate insert.

16. Fitting according to one of claims 13 to 15, **characterised in that** the flow rectifier (14) has passage openings (15) that are rectangular, shaped like segments of a circle, or honeycomb-shaped.

17. Fitting according to one of claims 1 to 16, **characterised in that** the fitting housing is subdivided into at least two housing parts (7, 8), **in that** the housing parts (7, 8) can be preferably releasably connected to one another, and **in that** a housing part (7) on the inflow side is firmly and non-releasably connected to the perforated plate (2).

18. Fitting according to claim 17, **characterised in that** the flow break-up device (2) is integrally connected to the housing part (7) associated therewith.

19. Fitting according to one of claims 17 to 18, **characterised in that** the fitting housing (6) has two housing parts (7, 8) which can be connected to one another, preferably releasably, in a plane of separation oriented at right-angles to the direction of inflow,

20. Fitting according to claim 19, **characterised in that** the housing parts (7, 8) of the fitting housing (6) can be releasably latched to one another.

21. Fitting according to one of claims 17 to 20, **characterised in that** a housing part (8) on the outflow side is of sleeve-like construction and **in that** at least one insert (5) of the flow regulating device (4) can be inserted in this housing part (8).

22. Fitting according to claim 21, **characterised in that** the at least one insert (5) can be inserted in the housing part (8) associated with the flow regulating device (4) from its Inflow side up to an insertion stop (9) or an abutment.

23. Fitting according to one of claims 17 to 22, **characterised in that** at least two flow regulating devices that can be selectively inserted in the fitting housing are associated with the fitting housing consisting of at least two housing parts (7, 8) that can be joined together.

24. Fitting according to one of claims 1 to 23, **characterised in that** the flow regulating device and/or the flow rectifier has/have at least one metal sieve.

25. Fitting according to one of claims 1 to 24, **characterised in that** the flow regulating device of the fitting (1) is of modular construction and a plurality of inserts (5a, 5b, 5c, 5e) that can be selectively combined with one another are associated therewith.

26. Fitting according to one of claims 3 to 25, **characterised in that** the at least two inserts (5) are arranged at a spacing behind one another.

27. Fitting according to one of claims 17 to 26, **characterised in that** the housing part (8) on the outflow side has a soft and/or water-repellent water surface at least in the region of the water outflow opening.

28. Fitting according to one of claims 17 to 27, **characterised in that** the housing part (8) on the outflow side is made from an elastic material at least in the region of the water outflow opening.

29. Fitting according to one of claims 17 to 28, **characterised in that** the housing part (8) on the outflow side is made essentially from an elastic material and/or a material with a soft or water-repellent surface.

30. Fitting according to one of claims 17 to 29, **characterised in that** the housing part (8) on the outflow side is reinforced by longitudinal struts (22) preferably uniformly distributed In the circumferential direction.

31. Fitting according to claim 30, **characterised in that** the longitudinal struts (22) are provided at least in the region of the outflow opening.

32. Fitting according to one of claims 17 to 31, **characterised in that** the housing part (8) on the outflow side has, in the region of the outflow opening, at least one constriction (23) or similar narrowing of its cross-section of flow.

33. Fitting according to one of claims 17 to 32, **characterised in that** the housing part (8) on the outflow side can be connected to the housing part (7) adjacent thereto on the inflow side, preferably by means of an, in particular, circumferential latching connection.

## Revendications

1. Pièce sanitaire intégrée (1) comprenant, dans l'espace intérieur d'un boîtier d'intégration (6), un dispositif brise-jets dévolu à la fragmentation du courant de liquide d'afflux en une multiplicité de jets individuels, et un dispositif régulateur de jets implanté côté évacuation, en aval dudit dispositif brise-jets, lequel dispositif (4) régulateur de jets présente au moins une partie insérable (5) qui peut être introduite dans ledit boîtier d'intégration (6) et est pourvue de membrures (11) orientées transversalement par rapport à la direction de l'écoulement et délimitant, entre elles, des orifices de passage, **caractérisée par le fait que** les membrures (11) d'au moins une partie insérable (5a, 5b, 5c, 5d, 5e) sont agencées à la manière d'un treillis ou d'un filet, en s'entrecroisant à des noeuds d'intersection (10), sachant qu'au moins une partie insérable (5a, 5c) du dispositif (4) régulateur de jets occupe, vis-à-vis du dispositif brise-jets, une position telle que les jets individuels viennent rencontrer des noeuds d'intersection (10) de ladite partie insérable (5a, 5c) considérée au minimum.

2. Pièce intégrée selon la revendication 1, **caractérisée par le fait que** le dispositif brise-jets est réalisé sous la forme d'une platine perforée (2).

3. Pièce intégrée selon la revendication 1 ou 2, **caractérisée par** la présence d'au moins deux parties insérables (5a, 5b, 5c, 5d, 5e) voisines, pourvues de membrures (11) agencées à la manière d'un treillis ou d'un filet.

4. Pièce intégrée selon l'une des revendications 1 à 3, **caractérisée par le fait que** les membrures (11) et les noeuds d'intersection (10) des deux parties insérables (5a, 5b) voisines, considérées au minimum, sont en coïncidence mutuelle.

5. Pièce intégrée selon l'une des revendications 1 à 4, **caractérisée par le fait qu'**au moins deux parties insérables (5a, 5b) sont structurellement identiques.

6. Pièce intégrée selon l'une des revendications 1 à 5, **caractérisée par le fait que** les noeuds d'intersection (10) de la partie insérable (5b, 5e) voisine sont situés, dans la direction de l'écoulement, en aval des orifices de passage (12) de l'une (5a, 5c) de ces parties insérables.

7. Pièce intégrée selon l'une des revendications 1 à 6, **caractérisée par le fait qu'**au moins une partie insérable située côté afflux, et/ou une partie insérable (5) située côté évacuation, se trouve(nt) dans un plan orienté, de préférence, transversalement par rapport à la direction de l'écoulement.

8. Pièce intégrée selon l'une des revendications 1 à 7, **caractérisée par le fait qu'**une partie insérable située côté afflux, et/ou une partie insérable (5a, 5b) située côté évacuation, est (sont) réalisée(s) en forme de treillis et présente(nt) deux ensembles entrecroisés de membrures parallèles de quadrillage (11).

9. Pièce intégrée selon l'une des revendications 1 à 8, **caractérisée par le fait qu'**une partie insérable (5c, 5e), située côté afflux et/ou côté évacuation, présente un ensemble de membrures radiales (11') s'entrecroisant, aux noeuds d'intersection (10), avec un ensemble de membrures (11 ") concentriques et annulairement périphériques.

10. Pièce intégrée selon l'une des revendications 1 à 9, **caractérisée par le fait qu'**une partie insérable (5d), située côté afflux et/ou côté évacuation, présente des membrures (11) s'entrecroisant en forme d'étoile ou à la manière d'un filet.

11. Pièce intégrée selon l'une des revendications 1 à 10, **caractérisée par le fait que** les membrures (11) d'au moins une partie insérable (5) sont disposées dans un plan orienté transversalement par rapport à la direction de l'écoulement.

12. Pièce intégrée selon l'une des revendications 1 à 11, **caractérisée par le fait que** les parties insérables (5) sont réalisées en forme de platines.

13. Pièce intégrée selon l'une des revendications 1 à 12, **caractérisée par le fait qu'**un égalisateur d'écoulement (14), implanté côté évacuation en aval du dispositif (4) régulateur de jets, offre des orifices de circulation (15) dont la largeur d'ouverture est plus petite que la hauteur dans la direction de l'écoulement.

14. Pièce intégrée selon la revendication 13, **caractérisée par le fait que** l'égalisateur d'écoulement (14) est disposé à l'extrémité de sortie du boîtier d'intégration (6).

15. Pièce intégrée selon l'une des revendications 13 à 14, **caractérisée par le fait que** l'égalisateur d'écoulement (14) est relié d'un seul tenant au boîtier d'intégration (6) ou peut être introduit dans ledit boîtier d'intégration (6), en tant que partie insérable distincte.

16. Pièce intégrée selon l'une des revendications 13 à 15, **caractérisée par le fait que** l'égalisateur d'écoulement (14) est muni d'orifices de circulation (15) rectangulaires, en forme de secteurs circulaires ou de configuration alvéolaire.

17. Pièce intégrée selon l'une des revendications 1 à 16, **caractérisée par le fait que** le boîtier d'intégration est scindé en au moins deux parties (7, 8) ; **par le fait que** lesdites parties (7, 8) du boîtier peuvent être reliées l'une à l'autre, de préférence de manière libérable ; et **par le fait qu'**une partie (7) dudit boîtier, située côté afflux, est reliée à la platine perforée (2) de façon rigide et non libérable.

18. Pièce intégrée selon la revendication 17, **caractérisée par le fait que** le dispositif brise-jets (2) est relié d'un seul tenant à la partie (7) du boîtier qui lui est associée.

19. Pièce intégrée selon l'une des revendications 17 à 18, **caractérisée par le fait que** le boîtier d'intégration (6) comprend deux parties (7, 8) pouvant être reliées l'une à l'autre, de préférence de manière libérable, dans un plan de séparation orienté transversalement par rapport à la direction d'afflux.

20. Pièce intégrée selon la revendication 19, **caractérisée par le fait que** les parties (7, 8) du boîtier d'intégration (6) peuvent être solidarisées par encliquetage libérable.

21. Pièce intégrée selon l'une des revendications 17 à 20, **caractérisée par le fait qu'**une partie (8) du boîtier, située côté évacuation, est réalisée en forme de douille ; et **par le fait qu'**au moins une partie insérable (5) du dispositif (4) régulateur de jets peut être introduite dans cette partie (8) dudit boîtier.

22. Pièce intégrée selon la revendication 21, **caractérisée par le fait que** la partie insérable (5), considérée au minimum, peut être introduite dans la partie (8) du boîtier qui est associée au dispositif (4) régulateur de jets, depuis le côté afflux de ladite partie, jusqu'à une butée d'emboîtement (9) ou un élément d'appui.

23. Pièce intégrée selon l'une des revendications 17 à 22, **caractérisée par le fait qu'**au moins deux dispositifs régulateurs de jets, pouvant être sélectivement introduits dans le boîtier d'intégration, sont associés audit boîtier d'intégration composé d'au moins deux parties (7, 8) pouvant être reliées l'une à l'autre.

24. Pièce intégrée selon l'une des revendications 1 à 23, **caractérisée par le fait que** le dispositif régulateur de jets, et/ou l'égalisateur d'écoulement, comporte(nt) au moins un tamis métallique.

25. Pièce intégrée selon l'une des revendications 1 à 24, **caractérisée par le fait que** le dispositif régulateur de jets de ladite pièce intégrée (1) est de réalisation modulaire ; et plusieurs parties insérables (5a, 5b, 5c, 5e), pouvant être sélectivement combinées les unes aux autres, sont associées audit dispositif.

26. Pièce intégrée selon l'une des revendications 3 à 25, **caractérisée par le fait que** les deux parties insérables (5), considérées au minimum, sont placées à distance l'une derrière l'autre.

27. Pièce intégrée selon l'une des revendications 17 à 26, **caractérisée par le fait que** la partie (8) du boîtier qui est située côté décharge est pourvue, au moins dans la région de l'orifice de sortie d'eau, d'une surface molle et/ou hydrophobe.

28. Pièce intégrée selon l'une des revendications 17 à 27, **caractérisée par le fait que** la partie (8) du boîtier, située côté décharge, est fabriquée en un matériau élastique, au moins dans la région de l'orifice de sortie d'eau.

29. Pièce intégrée selon l'une des revendications 17 à 28, **caractérisée par le fait que** la partie (8) du boîtier qui est située côté décharge est fabriquée, pour l'essentiel, en un matériau élastique et/ou en un matériau doté, respectivement, d'une surface molle ou hydrophobe.

30. Pièce intégrée selon l'une des revendications 17 à 29, **caractérisée par le fait que** la partie (8) du boîtier, située côté décharge, est rigidifiée par des nervures longitudinales (22) qui sont, de préférence, uniformément réparties dans le sens périphérique.

31. Pièce intégrée selon la revendication 30, **caractérisée par le fait que** les nervures longitudinales (22) sont prévues au moins dans la région de l'orifice de sortie.

32. Pièce intégrée selon l'une des revendications 17 à 31, **caractérisée par le fait que** la partie (8) du boîtier qui est située côté décharge est munie, dans la région de l'orifice de sortie d'eau, d'au moins un resserrement (23) ou d'un rétrécissement similaire de sa section transversale d'écoulement.

33. Pièce intégrée selon l'une des revendications 17 à 32, **caractérisée par le fait que** la partie (8) du boîtier, située côté décharge, peut être reliée à la partie (7) dudit boîtier qui occupe une position voisine côté afflux, de préférence par l'intermédiaire d'une liaison encliquetable notamment périphérique.
